# EUROPÄISCHE PATENTSCHRIFT

(11) **EP 0 111 047 B1**
(45) Veröffentlichungstag und Bekanntmachung des Hinweises auf die Patenterteilung: **03.12.1986**
(21) Anmeldenummer: 83106091.8
(22) Anmeldetag: 22.06.1983
(51) Int. Cl.: A61B 17/22, G10K 11/02, G10K 11/28

(54) **Vorrichtung zur Erzeugung von Stosswellenimpulsfolgen**
Apparatus to generate a succession of impulse-shock wave pulses
Dispositif pour la production d'une suite d'ondes de choc

(30) Priorität: 04.11.1982 DE 3240691
(43) Veröffentlichungstag der Anmeldung: 20.06.1984
(73) Patentinhaber: DORNIER SYSTEM GmbH, D-7990 Friedrichshafen 1 (DE)
(72) Erfinder: Heine, Gerold, Dr.rer.nat., D-7772 Oberuhldingen (DE); Wess,Othmar, Dr.rer.nat., D-7997 Immenstaad (DE)
(74) Vertreter: Landsmann, Ralf, Dipl.-Ing.

## Beschreibung

Die Erfindung betrifft eine Vorrichtung zur Erzeugung von Stosswellenimpulsfolgen zur berührungsfreien Zerkleinerung von Konkrementen in Körpern von Lebewesen gemäß dem Oberbegriff des Anspruchs 1. Eine solche Vorrichtung ist aus DE-A-2 913 251 bekannt.

Bekannt ist ferner ein Gerät zur berührungsfreien Zerkleinerung von Konkrementen in Körpern von Lebewesen mittels Stosswellen (DE-OS 2351 247). Gemäss dieser Literaturstelle werden die Stosswellen von einer Funkenstrecke in einem Brennpunkt eines flüssigkeitsgefüllten Hohlellipsoids erzeugt und von der Ellipsoidfläche auf den zweiten Brennpunkt fokussiert, in dem das zu zerstörende Konkrement, z. B. ein Nierenstein, liegt. Die Stosswellen belasten das Konkrement auf Druck und Zug und bringen Teile des Konkrements zum Abplatzen. Bei dem bekannten Gerät wird die Schussfolgefrequenz durch die Aufladezeit der Kondensatoren begrenzt. Eine gleichzeitige Bearbeitung eines Konkrements durch zwei oder mehr Stosswellenfronten ist mit diesem Gerät nicht möglich.

Um mehrere Stosswellenfronten annähernd gleichzeitig auf ein Konkrement wirken zu lassen, müssen diese Fronten innerhalb von 0,1 bis 10 Mikrosekunden aufeinanderfolgen. Es wurde bereits versucht, Doppelimpulse durch Verwendung zweier Stossgeneratoren auszulösen, wobei aber nur ein zeitlicher Abstand von 20 Millisekunden erreicht wurde. Zu diesem Zeitpunkt ist die durch die erste Stosswelle initiierte Rissbildung aber bereits abgeschlossen.

Der Erfindung liegt die Aufgabe zugrunde, eine Vorrichtung zur Erzeugung von Stosswellenimpulsfolgen zu schaffen, bei der die Stosswellenfronten in so kurzen zeitlichen Abständen auf das Konkrement einwirken, dass das Konkrement noch unter der Wirkung der ersten Wellenfront steht, wenn die nachfolgende Wellenfront in Wechselwirkung mit dem Konkrement tritt, wobei die Flankensteilheit des Druckanstiegs nicht verringert werden darf.

Diese Aufgabe wird erfindungsgemäss gelöst durch eine Vorrichtung, bei der die Dicke der Schicht so bemessen ist, daß ein von einer Stoßwellenquelle erzeugter Impuls durch Mehrfachreflexion an der Vorder- und Hinterseite der Schicht in eine Folge dichtgestaffelter Stoßwellenfronten vervielfacht wird, die die in der Aufgabe genannte Eigenschaft haben.

Ausgestaltungen der Erfindung sind Gegenstände von Unteransprüchen.

Die erfindungsgemäße Lösung beruht darauf, daß ein einzelner, von der Funkenstrecke erzeugter Impuls durch Mehrfachreflexionen an der Vorder- und an der Hinterseite einer Schicht mit einer Impedanz ungleich der des Ausbreitungsmediums in eine Folge von dichtgestaffelten Stoßwellenfronten der gewünschten Folgefrequenz vervielfacht wird. Durch Wechselwirkung verschiedener Stoßwellenfronten in demselben Konkrement werden Interferenzen, die die Druckamplituden und Zugamplituden lokal steigern, und Anregungen spezieller Resonanzfrequenzen mit einer gesteigerten Zerkleinerungswirkung erreicht. Die erfindungsgemäße Lösung hat zudem den Vorteil, daß die in den Körpern des Lebewesens eingeleitete Energie trotz der gestiegenen Zerstörungsleistung nicht anwächst. Dadurch werden Beschädigungen des von der Stoßwelle durchlaufenen Gewebes vermieden und die Konkremente werden trotzdem zuverlässig und schneller als bisher in kleine Bruchstücke zerlegt. Durch die höhere Zerkleinerungswirkung sind weniger Applikationen notwendig. Der Patient wird entlastet, die Standzeit der Elektroden wird erhöht.

Weitere Vorteile, Merkmale und Ausführungen ergeben sich aus den nachfolgend beschriebenen Figuren.

Es zeigen :
Figuren 1 bis 3 verschiedene Ausführungsformen der Erfindung.

Fig. 1 zeigt eine erfindungsgemäße Vorrichtung zur Erzeugung von Stoßwellenimpulsfolgen. In einer Wanne 1 (nur teilweise gezeichnet), die mit einer Flüssigkeit 2 gefüllt ist, liegt ein Körper 3 mit einem Konkrement 4, z. B. einem Nierenstein. An der Wanne 1 ist ein Reflektor 5, der mit einer Koppelflüssigkeit 6 (z. B. Wasser) gefüllt ist, befestigt. Im ersten Brennpunkt des Ellipsoids 5 befindet sich eine Funkenstrecke 7, die durch Entladung eine Stoßwellenfront produzieren kann.

Der Körper 3 ist so positioniert, daß sich das Konkrement 4 im zweiten Brennpunkt des Ellipsoids befindet. Der Reflektor 5 ist in dieser Ausführungsform mit einer erfindungsgemäßen Schicht 8 abgeschlossen. Die Schicht besitzt die Grenzflächen 9 und 10 und ist in Fig. 1 nicht maßstäblich gezeichnet. Die Dicke realer Schichten liegt im mm-Bereich. Zur Zerkleinerung des Konkrements 4 wird an der Funkenstrecke 7 eine Unterwasserentladung gezündet. Diese erzeugt eine Stoßwellenfront, die sich im Reflektor 5 ausbreitet und von den Reflektorwänden auf das Konkrement 4 geleitet wird. Eingezeichnet ist eine Wellennormale mit der Amplitude P_{E}. An der Grenzfläche 9 spaltet sich die einfallende Welle P_{E} auf in eine transmittierte Welle P_{T} und eine reflektierte Welle P_{R}, sobald die Schicht 8 eine andere akustische Impedanz z₈= C₈ - ρ₈, als die Koppelflüssigkeit 6 (_{2G} = Cₑ - pₛ) hat (c = Schallgeschwindigkeit. p = Dichte).

Legt man die aus der A_{K}ustik bekannten Beziehungen zugrunde, so erhält man für die Amplitude der reflektierten Welle bei senkrechtem Einfall und für die transmittierte Welle

Hat die Schicht 8 eine Dicke d und hat das Medium 2 dahinter z. B. die gleiche Impedanz wie das Medium 6 davor, so erfährt die transmittierte Welle P_{T} ebenfalls eine Aufspaltung in eine transmitterte Welle P_{Π} und eine reflektierte Welle P_{TR}, wenn die Wellenfronten die hintere Grenzfläche 10 der Schicht 8 erreichen. Die Amplituden sind wiederum analog zu den oben genannten Formeln zu berechnen. Während die Welle P_{TT} in der ursprünglichen Richtung weiterverläuft, läuft die Welle P_{TR} in der Schicht 8 zurück und erleidet an der vorderen Grenzfläche 9 eine erneute Reflexion (mit der entsprechenden Amplitudenschwächung). Ein entsprechender Bruchteil dieser Welle tritt aus der hinteren Grenzfläche 10 aus und folgt der zuerst transmittierten Welle P_{TT} im zeitlichen Abstand Δt - At ist die Zeit, die zum zweimaligen Durchlaufen der Schichtdicke d notwendig ist :

Diese und weitere Wellen folgen aufgrund mehrfacher Reflexionen im Abstand n - Δt (n = 1, 2, ...), wobei die Amplituden der Einzelwellen in Form einer geometrischen Reihe abnehmen. Durch Auswahl geeigneter Materialien lassen sich die Parameter p, c und d weitgehend frei bestimmen und so die gewünschten Pulsfolgefrequenzen (bei fester Materialwahl abhängig von der Dicke der Schicht 8) und Amplitudenverhältnisse (abhängig von der Größe des Impedanzsprunges Z₈―Z₆und der Schichtdicke d) in weiten Grenzen festlegen.

Versuche haben ergeben, daß z. B. bei Titanplatten einer Dicke von 0,5 bis 3 mm die Flankensteilheit der durch Vielfachreflexionen erzeugten Einzelpulse unverändert hoch ist.

Eine Schicht mit geeigneter Dicke kann z. B. aus Aluminium, V2A-Stahl, Titan, Blei o. ä. Materialien oder Legierungen daraus und auch aus geeigneten Nichtmetallen, Keramiken oder Kunststoffen hergestellt werden. Unter Umständen eignen sich auch Flüssigkeiten, sofern sie z. B. durch Kissen in der entsprechenden Form gehalten werden können.

Neben der in Fig. 1 gezeigten Anordnung, bei der das gesamte Stoßwellenfeld zum Durchlaufen der Schicht gezwungen ist, sind auch andere Anordnungen zur Aufspaltung der Stoßwellenfront möglich.

Fig. 2 zeigt eine Anordnung mit einem Reflektor 5a, bei der die Schicht 8a wie eine Zonenplatte ausgebildet ist. Sie wird nur von Bruchteilen des Stoßwellenfeldes durchlaufen. Die Stoßwellenanteile, die die Schicht 8a nicht durchlaufen, gelangen ungeschwächt und zu einem mit tₒ bezeichneten Zeitpunkt zum Konkrement; die restlichen Stoßwellenanteile erfahren eine Vielfachreflexion und der erste Impuls der Impulsfolge erreicht das Konkrement zum Zeitpunkt

Durch die geeignete Kombination von Material, Schichtdicke und Zonenfolge der Zonenplatte, kann somit erreicht werden, daß z. B. der zweite (dritte usw.) Impuls der Stoßwellenfolge die größte Amplitude hat. Für C₈ > Cₛ - Metalle z. B. - kann die primäre Welle zeitlich verzögert gegenüber der Welle, die durch die Platte läuft, kommen.

Fig. 3 zeigt eine Anordnung, bei der die erfindungsgemäße Schicht 8b in Form einer Kugelschale konzentrisch zum Stoßwellenfokus 11 angeordnet ist. Alle Teile des Stoßwellenfeldes laufen senkrecht zur Schichtoberfläche. Die Reflexionsbedingungen und der zeitliche Versatz At der Wellenfronten ist so für alle Teile des Wellenfeldes konstant. Außerdem bleibt dadurch die Fokussierung unbeeinträchtigt.

Weitere Ausführungsformen der Erfindung, bei denen verschiedene hier gezeigte Merkmale kombiniert werden, sind möglich. Ebenso ist es möglich, Schichten zu verwenden, die keine gleichmäßige Dicke besitzen, sondern z. B. wie Linsen geformt sind.

## Patentansprüche

1. Vorrichtung zur Erzeugung von Stoßwellenimpulsfolgen zur berührungsfreien Zerkleinerung von Konkrementen (4) in Körpern (3) von Lebewesen mit einer Stoßwellenquelle (7) z. B. einer Funkenstrecke, einem Reflektor (5, 5a) zur Fokussierung, z. B. einem Hohlellipsoid, welcher mit einem Ausbreitungsmedium (6. 2) gefüllt ist, sowie einer Schicht (8, 8a, 8b) aus einem Material mit einer Impedanz, die ungleich der des Ausbreitungsmediums (6, 2) ist und im Ausbreitungsmedium (6, 2) so angeordnet ist, daß sie vom Stoßwelienfeld durchlaufen wird, dadurch gekennzeichnet, daß die Dicke der Schicht (8, 8a, 8b) so bemesse_{"} ist. daß ein von der Stoßwellenquelle (7) erzeugter Impuls durch Mehrfachreflexion an der Vorder- (9 und Hinterseite (10) der Schicht (8, 8a, 8b) in eine Folge dichtgestaffelter Stoßwellenfronten vervielfacht wird, die in so kurzen zeitlichen Abständen auf das Konkrement (4) einwirken, dass das Konkrement (4) noch unter der Wirkung der ersten Wellenfront steht, wenn die nachfolgende Wellenfront in Wechselwirkung mit dem Konkrement (4) tritt.

2. Vorrichtung nach Anspruch 1, dadurch gekennzeichnet, daß die Schicht (8a) so ausgebildet ist, daß sie nur von Teilen des Stoßwellenfeldes durchlaufen wird.

3. Vorrichtung nach Anspruch 1 und 2, dadurch gekennzeichnet, daß die Schicht (8b) in Form einer Kugelschale konzentrisch zum Stoßwellenfokus (11) angeordnet ist.

4. Vorrichtung nach den Ansprüchen 1 und 2, dadurch gekennzeichnet, daß die Schicht eben ist und in der Mittelebene zwischen den beiden Brennpunkten des Hohlellipsoids angebracht ist oder den Reflektor abschließt.

5. Vorrichtung nach den Ansprüchen 1 bis 4, dadurch gekennzeichnet, daß die Schicht (8a) ähnlich einer Zonenplatte ausgebildet ist.

6. Vorrichtung nach den Ansprüchen 1 bis 5, dadurch gekennzeichnet, daß als Material Metalle oder Legierungen verwendet werden.

7. Vorrichtung nach den Ansprüchen 1 bis 5, dadurch gekennzeichnet, daß als Material Kunststoffe oder keramische Werkstoffe verwendet werden.

8. Vorrichtung nach den Ansprüchen 1 bis 5, dadurch gekennzeichnet, daß die Schicht von einer Flüssigkeit gebildet wird.

9. Vorrichtung nach den Ansprüchen 1 bis 5, dadurch gekennzeichnet, dass die Schicht in ihrer Dicke variiert, z. B. Linsenform besitzt.

## Claims

1. Apparatus for generating pulse trains of shockwaves for the contactless comminution of concretions (4) in living bodies (3), comprising a shockwave source (7), i. e. a spark gap, a reflector (5, 5a) for focusing, i. e. a hollow ellipsoid filled with a propagation medium, and a layer (8, 8a, 8b) made from a material having an impedance different from that of the propagation medium (6, 2) mounted in such a manner that it is crossed by the shockwave field, characterized in that the thickness of the layer (8, 8a, 8b) is chosen such as a single pulse generated by the shockwave source (7) is multiplied by multiple reflections at the front (9) and rear (10) sides of the layer (8, 8a, 8b) into a sequence of tightby following shockwave fronts which interact on the concretion (4) at time intervals so close to each other that the concretion (4) is still beeing acted on by the first wave front when the subsequent wave front interacts with the concretion (4).

2. Apparatus according to claim 1, characterized in that the layer (8a) is crossed only by portions of the shockwave field.

3. Apparatus according to claim 1 and claim 2, characterized in that the layer (8b) is in the form of a spherical disk mounted concentrically with the shockwave focus (11).

4. Apparatus according to claim 1 and claim 2, characterized in that the layer is plane and is mounted in the central plane between the two foci of the hollow ellipsoid or seals the reflector.

5. Apparatus according to claims 1 to 4, characterized in that the layer (8a) is formed like a zone plate.

6. Apparatus according to the claims 1 to 5, characterized in that metals or alloys are used as the material.

7. Apparatus according to the claims 1 to 5, characterized in that plastics or ceramic materials are used as the material.

8. Apparatus according to the claims 1 to 5, characterized in that the layer is formed by a liquid.

9. Apparatus according to the claims 1 to 5, characterized in that the thickness of the layer varies and assumes a lenticular shape, for example.

## Revendications

1. Dispositif pour la génération de trains d'impulsions d'ondes de choc pour la fragmentation sans contact de concrétions (4) à l'intérieur du corps (3) d'organismes vivants avec une source d'ondes de choc (7), par exemple un éclateur, un réflecteur (5, 5a) pour la focalisation, par exemple un ellipsoïde creux, rempli d'un milieu de propagation (6, 2) ainsi qu'avec une couche (8, 8a, 8b) réalisée en un matériau dont l'impédance est différente de celle du milieu de propagation (6, 2) et qui est disposée dans le milieu de propagation (6. 2) de telle façon qu'elle est traversée par le champ d'ondes de choc, caractérisé en ce que l'épaisseur de la couche (8, 8a, 8b) est dimensionnée de telle façon qu'une impulsior générée par une source d'ondes de choc (7) est multipliée, par réflexions multiples sur les faces avant f9) et arrière (10) de la couche (8, 8a, 8b), en une succession de fronts d'ondes de choc très serrés iesouels agissent sur la concrétion (4) dans des intervalles de temps tellement courts que la concrétor _{'}4. se trouve encore sous l'effet du premier front d'onde lorsque le front d'onde suivant entre en interaction avec la concrétion (4).

2. Dispositif selon la revendication 1, caractérisé en ce que la couche (8a) est conformée de telle façon qu'elle n'est traversée que par des parties du champ d'ondes de choc.

3. Dispositif selon l'une des revendications 1 ou 2, caractérisé en ce que la couche (8b) sous forme d'un coussinet sphérique est disposée concentriquement par rapport au foyer des ondes de choc (11).

4. Dispositif selon l'une des revendications 1 ou 2, caractérisé en ce que la couche est plane et disposée sur le plan médian entre les deux foyers de l'ellipsoïde creux ou qu'elle ferme le réflecteur.

5. Dispositif selon l'une quelconque des revendications 1 à 4, caractérisé en ce que la couche (8a) est conformée à la manière d'une lentille zonée.

6. Dispositif selon l'une quelconque des revendications 1 à 5, caractérisé en ce que des métaux ou des alliages sont utilisés comme matériau.

7. Dispositif selon l'une quelconque des revendications 1 à 5, caractérisé en ce que des matières plastiques ou céramiques sont utilisées comme matériau.

8. Dispositif selon l'une quelconque des revendications 1 à 5, caractérisé en ce que la couche est réalisée par un liquide.

9. Dispositif selon l'une quelconque des revendications 1 à 5, caractérisé en ce que la couche varie quant à son épaisseur, par exemple, qu'elle présente une forme lenticulaire.
